# EUROPÄISCHE PATENTSCHRIFT

(11) **EP 1 993 398 B1**
(45) Veröffentlichungstag und Bekanntmachung des Hinweises auf die Patenterteilung: **30.11.2011**
(21) Anmeldenummer: 06829759.7
(22) Anmeldetag: 20.12.2006
(51) Int. Cl.: A46B 9/04, A46D 1/00

(54) **ZAHNBÜRSTE SOWIE ZAHNBÜRSTENKOPF HIERFÜR**
TOOTHBRUSH AND TOOTHBRUSH HEAD FOR SAID TOOTHBRUSH
BROSSE À DENTS ET TÊTE DE BROSSE À DENTS POUR CELLE-CI

(30) Priorität: 16.03.2006 DE 102006012003
(43) Veröffentlichungstag der Anmeldung: 26.11.2008
(73) Patentinhaber: Braun GmbH, 61476 Kronberg (DE)
(72) Erfinder: HERZOG, Karl, 60489 Frankfurt/Main (DE)
(86) Internationale Anmeldenummer: PCT/EP2006/012278
(87) Internationale Veröffentlichungsnummer: WO 2007/104351

(56) Entgegenhaltungen:
- WO-A-01/32053
- WO-A-99/01054
- DE-A1- 19 838 201
- US-A1- 6 088 869
- US-A1- 2003 115 704

## Beschreibung

Die vorliegende Erfindung betrifft einen Zahnbürstenkopf mit einem Borstenträger, auf dem ein Borstenfeld angeordnet ist, das eine Vielzahl von Filamenten aufweist, wobei zumindest ein Filament zu seinem freien Ende hin eine Verjüngung aufweist, sowie eine Zahnbürste mit einem solchen Zahnbürstenkopf.

Es wurde für Zahnbürsten bereits eine Beborstung vorgeschlagen, deren Filamente am freien Ende einen kleineren Durchmesser aufweisen als an der Basis. Diese zumeist konisch oder raketenspitzenförmig ausgebildete Zuspitzung soll das Eindringen der Filamente in die Zahnzwischenräume erleichtern, um die genannten Zahnzwischenräume besser zu reinigen. Allerdings führt die Zuspitzung der Filamente zu einer geringen Biegesteifigkeit, die das Eindringen verhindert bzw. erschwert. Durch die Verjüngung wird das Flächenträgheitsmoment der Filamente reduziert, so dass die Filamente in Richtung des Interdentalraums zu weich sind und nicht mehr in den Zahnzwischenraum eindringen können.

Die JP 11-075939 zeigt eine Zahnbürstenbeborstung, bei der solche Filamente mit Verjüngungen zu ihrer Spitze hin versehen sind, wobei jedoch letztlich kein wirklich verbessertes Eindringen in die Zahnzwischenräume gewährleistet ist. In der US 2005/0172436 wird überdies vorgeschlagen, die aus einer Vielzahl von Elementen bestehenden Borstenbüschel mit einem angeschrägten Kopf zu versehen, indem die einzelnen Filamente eine abgestufte Länge haben. Dies erleichtert aber nicht wirklich das Eindringen in den Zahnzwischenraum, solange nicht die einzelnen Filamente selbst eine ausreichende Zuspitzung oder Verjüngung an ihren freien Enden haben.

Der vorliegenden Erfindung liegt die Aufgabe zugrunde, einen verbesserten Zahnbürstenkopf der genannten Art zu schaffen, der Nachteile des Standes der Technik vermeidet und letzteren in vorteilhafter Weise weiterbildet. Insbesondere soll ein verbessertes Eindringen der Filamente in die Zahnzwischenräume erreicht werden.

Diese Aufgabe wird erfindungsgemäß durch einen Zahnbürstenkopf gemäß Anspruch 1 gelöst. Bevorzugte Ausgestaltungen der Erfindung sind Gegenstand der abhängigen Ansprüche.

Es wird also vorgeschlagen, der Verjüngung an der Spitze des zumindest einen Filaments eine von einer rotationssymmetrischen Form abweichende Gestalt zu geben, um in einer Richtung eine hohe Biegesteifigkeit des Filaments aufrecht zu erhalten. Erfindungsgemäß ist die Verjüngung in Form einer flachgedrückten Anschärfung ausgebildet, so dass das Filament im Bereich der Verjüngung bezüglich einer ersten Querachse eine größere Biegesteifigkeit als bezüglich einer dazu rechtwinkligen zweiten Querachse aufweist. Der Filamentquerschnitt im Bereich der flachgedrückten Anschärfung besitzt eine Längsachse bzw. lange Hauptachse sowie eine kürzere Querachse bzw. kurze Hauptachse, wodurch das Filament im Bereich der Anschärfung unterschiedliche Flächenträgheitsmomente bezüglich der beiden genannten Achsen erhält. Die flachgedrückte Anschärfung an der Spitze des Filaments erleichtert das Eindringen in die Zahnzwischenräume, wobei das höhere Flächenträgheitsmoment der breiten (nicht zugespitzten) Seite(n) das Verbiegen hierbei vermindert. Die flachgedrückte Anschärfung bzw. Zuspitzung des Filaments ist demnach auf eine Seite oder auf zwei gegenüberliegende Seiten des Filamentendes beschränkt. Mit flachgedrückt soll hierbei kein Bezug auf eine Herstellung sondern auf eine geometrische Form des Filaments (wie oben beschrieben) bezug genommen werden.

In vorteilhafter Weiterbildung der Erfindung ist das Filament an seinem freien Ende keilförmig angeschärft. Die Anschärfung kann dabei von nur einer Schrägfläche gebildet sein, die zur Filamentlängsachse spitzwinklig geneigt verläuft. Alternativ kann die keilförmige Anschärfung von zwei gegenüberliegenden, gegeneinander spitzwinklig geneigten Schrägflächen gebildet sein, so dass das freie Ende des Filaments eine im wesentlichen satteldachförmige Kontur besitzt.

Die zumindest eine Schrägfläche, die die keilförmige Anschärfung des Filaments bildet, kann in Weiterbildung der Erfindung eben ausgebildet sein. Alternativ hierzu kann die Schrägfläche jedoch auch eine Wölbung besitzen, die vorzugsweise einachsig ausgebildet ist. Nach einer vorteilhaften Ausführung der Erfindung besitzt die zumindest eine Schrägfläche eine konvexe Wölbung; wobei die Wölbungsachse quer zur Filamentlängsachse verlaufen kann. Alternativ oder zusätzlich kann die Schrägfläche auch um eine Achse, die in einer die Filamentlängsachse enthaltenden Ebene liegt, konvex gewölbt sein.

In Weiterbildung der Erfindung kann die zumindest eine Schrägfläche auch eine konkave Wölbung besitzen, wobei die Wölbungsachse in der zuvor genannten Weise sich quer zur Filamentlängsachse erstrecken kann und/oder in einer Ebene liegen kann, die die Filamentlängsachse enthält.

Vorteilhafterweise besitzt die flachgedrückte Anschärfung am Filamentende an ihrem Rand eine Verrundung. Hierdurch kann trotz des leichten Eindringens in Zwischenräume eine sanfte Zahnreinigung und eine Vermeidung von Zahnfleischverletzungen erreicht werden.

Insbesondere kann die Verrundung der Anschärfung stirnseitig am Ende des Filaments und/oder zu den Seitenflanken hin vorgesehen sein. Nach einer vorteilhaften Ausführung der Erfindung kann das Filament an seinem freien Ende eine stumpfe Kopffläche bzw. Restfläche aufweisen, die über die genannte Verrundung in die Schrägfläche der Anschärfung übergeht. Die Dicke der stumpfen Kopffläche, die von der Anschärfung stehengelassen ist, kann dabei grundsätzlich unterschiedlich bemessen sein, je nachdem, welche Schärfe für den konkreten Anwendungsfall erforderlich und angemessen ist. Nach einer vorteilhaften Ausführung der Erfindung kann die genannte stumpfe Kopffläche eine Dicke von etwa ¹/₅ bis ²/₅ des Filamentdurchmessers besitzen.

Die Neigung der vorgenannten Schrägflächen zueinander bzw. zur Längsachse des Filaments kann grundsätzlich ebenfalls verschieden gewählt sein. Ein günstiger Kompromiss zwischen einerseits einer ausreichenden Ausdünnung, die das Eindringen in die Zahnzwischenräume ermöglicht, und andererseits einer ausreichenden verbleibenden Festigkeit wird in Weiterbildung der Erfindung durch einen Keilwinkel der Anschärfung von weniger als 40°, vorzugsweise weniger als 30°, erreicht. Nach einer vorteilhaften Ausführung der Erfindung kann eine Anschärfung mit einem Keilwinkel im Bereich von 15° bis 25° vorgesehen sein.

In seinem nicht angeschärften Bereich kann das zumindest eine Filament grundsätzlich verschiedene Querschnittsformen besitzen. Nach einer vorteilhaften Ausführung der Erfindung besitzt das Filament in dem nicht angeschärften Bereich einen kreisförmigen Querschnitt.

Um das Filament insgesamt nicht zu stark zu schwächen, nichtsdestotrotz jedoch eine ausreichende Verjüngung vorzusehen, die das Eindringen in die Interdentalräume erleichtert, kann in Weiterbildung der Erfindung vorgesehen sein, dass sich die Anschärfung über etwa ⅛ bis ⁴/₈, vorzugsweise etwa ⅜, der freien Länge des Filaments erstreckt.

Vorteilhafterweise ist das zumindest eine Filament in spezieller Weise auf dem Borstenträger ausgerichtet, und zwar derart, dass die flachgedrückte Anschärfung leicht in die Interdentalräume eindringen kann und das Filament seine höhere Biegesteifigkeit bei Wischbewegungen in den Zahnzwischenräumen, d.h. parallel zur Zahnachse, besitzt. Insbesondere kann das zumindest eine Filament derart auf dem Borstenträger angeordnet sein, dass bei bestimmungsgemäßem Anlegen des Bürstenkopfs auf eine Zahnreihe mit im wesentlichen tangentialer Ausrichtung der Borstenträger- bzw. Zahnbürstenlängsachse zum Zahnbogen sich die längere Querschnittshauptachse der Anschärfung parallel zum Zahnzwischenraum erstreckt.

Je nach Ausbildung der Zahnbürste bzw. des Zahnbürstenkopfs kann das Filament hierbei verschieden auf dem Borstenträger ausgerichtet sein.

Ist der Zahnbürstenkopf Teil einer Handzahnbürste, ist das Filament vorteilhafterweise derart ausgerichtet, dass sich die genannte längere Querschnittshauptachse der Anschärfung quer zur Zahnbürstenlängsachse erstreckt. Wird die Anschärfung in der zuvor genannten Weise durch zwei zueinander geneigte Schrägflächen gebildet, erstreckt sich der hierdurch gebildete First zwischen den beiden Schrägflächen quer zur Zahnbürstenlängsachse.

Alternativ kann der Zahnbürstenkopf auch bestimmungsgemäß für eine elektrische Zahnbürste vorgesehen sein. Je nach dabei realisierter Bewegungsachse können die angeschärften Filamente unterschiedlich angeordnet bzw. ausgerichtet sein. Gemäß einer vorteilhaften Ausführung der Erfindung kann der Zahnbürstenkopf mit seinem Borstenträger rotatorisch oszillierend um eine Antriebsachse angetrieben werden, die sich parallel zur Zahnbürstenlängsachse erstreckt. In diesem Fall ist das zumindest eine Filament mit der flachgedrückten Anschärfung ähnlich der vorgenannten Handzahnbürste ausgerichtet. Die längere Querschnittshauptachse erstreckt sich quer zur Zahnbürstenlängsachse.

Alternativ kann der Zahnbürstenkopf auch einen Borstenträger aufweisen, der sich rotatorisch oszillierend um eine Querachse antreiben lässt, die etwa senkrecht zur Zahnbürstenlängsachse steht. In diesem Fall ist das zumindest eine Filament mit der flachgedrückten Anschärfung vorteilhafterweise in einem Sektor der Beborstung angeordnet, der sich in der rotatorischen Mittelstellung des Borstenträgers etwa auf der Zahnbürstenlängsachse befindet, wobei der genannte Sektor verschiedene Winkelbereiche einschließen kann, vorteilhafterweise jedoch weniger als 45°, insbesondere weniger als 30°, betragen kann. Die in diesen beiden Sektoren bzw. Winkelsektoren angeordneten Filamente führen bei bestimmungsgemäßem Anlegen des Bürstenkopfs mit etwa tangentialer Ausrichtung des Borstenträgers an den Zahnbogen eine Bewegung aus, die sich zumindest näherungsweise in Richtung des schlitzförmigen Zahnzwischenraums erstreckt. Vorteilhafterweise ist das Filament dabei mit der längeren Querschnittshauptachse seiner Anschärfung quer zur Zahnbürstenlängsachse ausgerichtet.

Die Beborstung des Zahnbürstenkopfs kann grundsätzlich in an sich bekannter Weise aus mehreren Filamentbüscheln oder Borstenbüscheln bestehen, wobei ggf. weitere Putzelemente wie Wischstreifen, Kunststoffwischer oder Elastomerwischer vorgesehen sein können. Dabei ist zumindest ein Filament zumindest eines Borstenbüschels in der vorgenannten Weise ausgebildet. Vorteilhafterweise umfasst die Beborstung zumindest ein Borstenbüschel, in dem die Mehrzahl der Filamente in der vorgenannten Weise ausgebildet sind. Vorzugsweise sind die Filamente innerhalb eines Borstenbüschels zumindest näherungsweise gleich ausgerichtet, d.h. die längere Querschnittshauptachse der Anschärfung erstreckt sich bei allen Filamenten des Borstenbüschels in dieselbe Richtung.

Grundsätzlich sind verschiedene Verfahren zur Ausbildung der Anschärfung des zumindest einen Filaments möglich. Nach einer bevorzugten Ausführung der Erfindung wird die Anschärfung, insbesondere die zumindest eine Schrägfläche und/oder die diese begrenzende Verrundung, durch Schleifen des fertig beborsteten Borstenträgers erzeugt.

Diese und weitere Merkmale gehen außer aus den Ansprüchen auch aus der nachfolgenden Beschreibung bevorzugter Ausführungsbeispiele und den zugehörigen Zeichnungen hervor, wobei die Merkmale unabhängig von ihrer Zusammenfassung in den Ansprüchen für sich oder in Unterkombination miteinander Gegenstand der Erfindung bilden können. In den Zeichnungen zeigen:
- Fig. 1:: eine Seitenansicht eines keilförmig angeschärften Filaments einer Zahnbürste nach einer bevorzugten Ausführung der Erfindung,
- Fig. 2:: eine gegenüber Fig. 1 um 90° gedrehte Seitenansicht des Filaments aus Fig. 1, das eine Schrägfläche der Anschärfung in Draufsicht zeigt,
- Fig. 3:: eine Seitenansicht eines Filaments mit einer keilförmigen Anschärfung nach einer weiteren bevorzugten Ausführung der Erfindung,
- Fig. 4:: eine gegenüber Fig. 3 um 90° gedrehte Seitenansicht des Filaments aus Fig. 3, das die eine Schrägfläche der Anschärfung in Draufsicht zeigt,
- Fig. 5:: eine Seitenansicht eines Filaments mit einer keilförmigen Anschärfung nach einer weiteren bevorzugten Ausführung der Erfindung,
- Fig. 6:: eine gegenüber Fig. 5 um 90° gedrehte Seitenansicht des Filaments aus Fig. 5, das die eine Schrägfläche der Anschärfung in Draufsicht zeigt,
- Fig. 7:: eine Seitenansicht eines Filaments mit einer keilförmigen Anschärfung nach einer weiteren bevorzugten Ausführung der Erfindung,
- Fig. 8:: eine gegenüber Fig. 7 um 90° gedrehte Seitenansicht des Filaments aus Fig. 7, das die eine Schrägfläche der Anschärfung in Draufsicht zeigt,
- Fig. 9:: einen Querschnitt durch ein beidseitig angeschärftes Filament nach einer Vorteilhaften Ausführung der Erfindung, bei dem die Schrägflächen der Anschärfung konvex gewölbt sind,
- Fig. 10:: einen Querschnitt durch ein beidseitig angeschärftes Filament nach einer vorteilhaften Ausführung der Erfindung, bei dem die Schrägflächen der Anschärfung konkav gewölbt sind,
- Fig. 11:: eine Draufsicht auf eine Handzahnbürste mit einem Zahnbürstenkopf nach einer bevorzugten Ausführung der Erfindung,
- Fig. 12:: eine Draufsicht auf eine elektrische Zahnbürste mit einem Zahnbürstenkopf nach einer bevorzugten Ausführung der Erfindung, der um eine Längsachse der Zahnbürste rotatorisch oszillierend antreibbar ist, und
- Fig. 13:: eine Draufsicht auf eine elektrische Zahnbürste mit einem Zahnbürstenkopf nach einer bevorzugten Ausführung der Erfindung, dessen Borstenfeld rotatorisch oszillierend um eine Querachse antreibbar ist.

Die Figuren 1 und 2 zeigen ein Filament bzw. Zahnbürstenfilament 1, das in einen Borstenträger 2 eines im übrigen in den Figuren 1 und 2 nicht näher dargestellten Zahnbürstenkopfs eingesetzt ist. Das Filament 1 besitzt an seiner Basis eine im wesentlichen kreiszylindrische Gestalt, die zum freien Ende 3 des Filaments 1 hin doppelseitig angeschärft ist. Bei der Ausführung nach den Figuren 1 und 2 besteht eine Anschärfung 4 des freien Endes 3 des Filaments 1 aus zwei gegenüberliegenden, gegeneinander spitzwinklig geneigten Schrägflächen 5 und 6, die in der gezeichneten Ausführung eben ausgebildet sind. Die beiden Schrägflächen 5 und 6 schließen dabei in der gezeichneten Ausführung zwischen sich einen Keilwinkel 7 von etwa 20° bis 25° ein, wobei die beiden Schrägflächen 5 und 6 derart angeordnet sind, dass sich am freien Ende 3 ein gerade verlaufender First bildet.

Die Anschärfung 4 ist dabei in der gezeichneten Ausführung an ihrem Kopf abgestumpft. Die Schrägflächen 5 und 6 sind am freien Ende 3 nicht gänzlich zu einer mathematischen Linie zusammengeführt, sondern noch leicht voneinander beabstandet, so dass sich eine stumpfe, ungeführ rechteckige Kopffläche 8 bildet.

Wie Figur 1 zeigt, ist dabei am stirnseitigen Rand der Schrägflächen 5 und 6 eine Verrundung 12 vorgesehen, über die die Schrägflächen 5 und 6 in die stumpfe Kopffläche 8 übergehen. Die Verrundung 12 folgt der gesamten Außenkontur der Schrägflächen 5,6.

Die Anschärfung 4 ist dabei insgesamt derart ausgebildet, dass sie sich über eine Länge 10 erstreckt, die in der gezeichneten Ausführung etwa ⅜ der Gesamtlänge 11 des Filaments 1 beträgt. Eine Dicke 9 der stumpfen Kopffläche 8 beträgt etwa ¼ des Filamentdurchmessers in der gezeichneten Ausführung.

Alternativ zu der in den Figuren 1 und 2 gezeigten Ausführung kann die Anschärfung 4 des Filaments 1 auch von einer einzigen Schrägfläche 5 gebildet werden, die sich ebenfalls spitzwinklig zur Längsachse des jeweiligen Filaments 1 erstreckt, wie dies die Figuren 3 und 4 zeigen. Die Schrägfläche 5 ist in diesem Fall vorteilhafterweise gegenüber der Filamentlängsachse weniger spitz geneigt als bei einer doppelseitigen Anschärfung. Der Neigungswinkel der Schrägfläche 5 beträgt in der in Figur 3 gezeichneten Ausführung etwa 25°, so dass die Anschärfung 4 insgesamt wiederum einen Keilwinkel 7 von etwa 25° besitzt. Auch bei der in den Figuren 3 und 4 gezeichneten Ausführung ist die Schrägfläche 5 eben ausgebildet, so dass sich zusammen mit der kreiszylindrischen Grundgestalt des Filaments 1 eine elliptische Form der Schrägfläche 5 ergibt, wie dies Figur 4 zeigt.

Vorteilhafterweise ist auch bei der Ausführung nach den Figuren 3 und 4 der stirnseitige Rand der Schrägfläche 5 verrundet. Über die Verrundung 12 geht die Schrägfläche 5 auch bei der Ausführung nach den Figuren 3 und 4 in die stumpfe Kopffläche 8 über. Die Anordnung der Schrägfläche 5 ist dabei auch hier derart getroffen, dass sich die Anschärfung 4 insgesamt über die Länge 10 erstreckt, die etwa ³/₈ der Gesamtlänge 11 des Filaments 1 beträgt, und dass die Dicke 9 der stumpfen Kopffläche 8 etwa ¼ der Gesamtdicke des Filaments 1 beträgt.

Die in den Figuren 5 und 6 gezeigte Ausführung entspricht im wesentlichen der in Figur 1 und 2 gezeigten Ausführung, wobei die Schrägflächen 5 und 6 hier jedoch nicht eben ausgebildet sind, sondern eine konkave Wölbung um eine Achse quer zur Filamentlängsachse besitzen. Wie Figur 5 zeigt, nimmt der Keilwinkel 7 somit zwischen den Schrägflächen 5 und 6 zum freien Ende 3 des Filaments 1 hin ab. Er liegt jedoch ebenfalls vorteilhafterweise im Bereich von weniger als 40°, vorzugsweise zwischen 15° und 35°.

Die Ausführung nach den Figuren 7 und 8 entspricht ebenfalls grundsätzlich der doppelseitigen Anschärfung gemäß der Ausführung nach den Figuren 1 und 2, wobei die Schrägflächen 5 und 6 hier jedoch eine konvexe Wölbung besitzen, und zwar um eine Wölbungsachse quer zur Filamentlängsachse, so dass der Keilwinkel 7 zwischen den Schrägflächen 5 und 6 graduell zum freien Ende 3 des Filaments hin zunimmt. Er beträgt vorteilhafterweise ebenfalls zwischen 15° und 35°.

Alternativ oder zusätzlich können die Schrägflächen 5 und 6 auch eine konvexe oder konkave Wölbung um eine Wölbungsachse besitzen, die sich in einer die Filamentlängsachse enthaltenden Ebene erstreckt. Figur 9 zeigt eine solche konvexe Wölbung, während Figur 10 eine entsprechende konkave Wölbung der Schrägflächen 5 und 6 zeigt.

Die Anschärfung 4 und die Verrundung 12 können durch Schleifen der Filamente des fertig beborsteten Borstenträgers 2 erzeugt werden.

Den in den Figuren 1 bis 10 gezeigten Filamenten 1 ist gemeinsam, dass die Anschärfung 4 im wesentlichen keilförmig ausgebildet ist und die Filamente 1 im Bereich der Anschärfung 4 bezüglich zueinander rechtwinkliger bzw. senkrechter Achsen unterschiedliche Flächenträgheitsmomente besitzen. Die Biegesteifigkeit des Filaments 1 ist in einer Richtung 13 der längeren Querschnittshauptachse (vgl. Figuren 2, 4, 6 und 8) größer als in der Richtung der kürzeren Querschnittshauptachse der Anschärfung 4. Mit anderen Worten ausgedrückt meint dies, dass das Filament 1 steifer ist, wenn man es parallel zu den Schrägflächen 5 und 6 der Anschärfung biegt, während es weniger steif ist, wenn man es rechtwinklig zu den Schrägflächen 5 und 6 biegt.

Vorteilhafterweise sind die Filamente 1 derart ausgerichtet, dass sich die Richtung 13 der längeren Querschnittshauptachse parallel zu den schlitzförmigen Interdentalräumen erstreckt, wenn die Zahnbürste bestimmungsgemäß auf den Zahnbogen gesetzt wird. Wie Figur 11 zeigt, können die Filamente 1 zu Borstenbüscheln 14 zusammengefasst sein, die zusammen ein Borstenfeld 15 bilden, das auf dem Borstenträger 12 eines Zahnbürstenkopfs 17 angeordnet ist. Ist der Zahnbürstenkopf 17 dabei Teil einer Handzahnbürste, wie sie Figur 11 zeigt, sind die Filamente 1 mit ihrer längeren Querschnittshauptachse, die sich in Richtung 13 erstreckt, quer zur Zahnbürstenlängsachse ausgerichtet.

Ähnliches gilt, wenn der Zahnbürstenkopf 17 für eine elektrische Zahnbürste bestimmt ist, bei der der Borstenträger 2 um eine Antriebsachse 18 rotatorisch oszillierend angetrieben wird, die sich parallel zur Zahnbürstenlängsachse erstreckt, wie dies Figur 12 zeigt. Die rotatorisch oszillierende Bewegung um die Antriebsachse 18 verdeutlicht dabei ein Pfeil 19. Vorteilhafterweise sind dabei die Filamente 1 mit ihrer längeren Querschnittshauptachse in Richtung 13 quer zur Zahnbürstenlängsachse und damit quer zur Antriebsachse 18 ausgerichtet.

Bei der in Figur 13 gezeigten elektrischen Zahnbürste ist der Borstenträger 2 im wesentlichen scheibenförmig oder oval ausgebildet und um die Antriebsachse 18 rotatorisch oszillierend antreibbar. Die Antriebsachse 18 liegt hierbei ungefähr rechtwinklig zur Zahnbürstenlängsachse. In diesem Fall sind vorteilhafterweise nur die Filamente 1 einiger Borstenbüschel in der vorgenannten Weise angeschärft. Insbesondere können dies Borstenbüschel 20 und 21 sein, die in Winkelsektoren bzw. Sektoren 22 und 23 des ungefähr insgesamt zylindrischen oder z.B. ovalen Borstenfeldes 15 liegen, die in der rotatorischen Mittelstellung des Borstenträgers 2 auf der Zahnbürstenlängsachse liegen und zu dieser symmetrisch angeordnet sind. Die genannten Sektoren 22 und 23 können verschiedene Winkelbereiche abdecken, in der gezeichneten Ausführung etwa je 30°. Die am Rand des Borstenfeldes 15 in den Sektoren 22 und 23 liegenden Borstenbüschel 20 und 21 führen eine Bewegung aus, die sich näherungsweise parallel zu den schlitzförmigen Zahnzwischenräumen erstreckt. Vorteilhafterweise sind die Filamente 1 mit ihren längeren Querschnittshauptachsen in Richtung des Pfeils 13 ebenfalls quer zur Zahnbürstenlängsachse ausgerichtet, wenn der Borstenträger 2 in seiner rotatorischen Mittelstellung ist.

Eine vorteilhafte Weiterbildung betrifft die einander gegenüberliegend angeordneten Sektoren 24 und 25, die die wahlweise zusätzlich in besonderer Ausbildung neben den Sektoren 22 und 23 das Borstenfeld 15 bilden. In den Sektoren 24 und 25 sind die Filamente 1 in Borstenbüscheln 26 und 27 so angeordnet, dass die längere Querschnittshauptachse der Anschärfung 4 in Richtung des Pfeils 13 quer zur Zahnbürstenlängsachse steht. Damit sind alle Filamente 1 im Borstenfeld 15 mit ihrer Anschärfung 4 parallel ausgerichtet. Führt das Borstenfeld 15 die rotatorisch oszillierende Antriebsbewgung entsprechend Pfeil 19 aus, so liegt die Bewegungsrichtung der Filamente 1 der Borstenbüschel 26 und 27 in den Sektoren 24 und 25 näherungsweise quer zur kürzeren Querschnittshauptachse der Anschärfung 4. Dies bedeutet, das die Filamente 1 der Borstenbüschel 26 und 27 im Bereich der Anschärfung 4 einer Verbiegung nur wenig Widerstand entgegensetzen. Die Filamente 1 sind somit biegeweich in den Sektoren 24 und 25, in denen sie beim Putzen das Zahnfleisch berühren. Dies behindert Verletzungen des Zahnfleischs.

Ein Vorteil der parallelen Ausrichtung der Anschärfung 4 bei allen Filamenten 1 eines Borstenfelds 15 besteht in der vereinfachten Herstellung, beispielsweise wenn bei allen Filamenten 1 die Anschärfung 4 gleichzeitig geschliffen wird.

## Patentansprüche

1. Zahnbürstenkopf mit einem Borstenträger (2), auf dem ein Borstenfeld (15) angeordnet ist, das eine Vielzahl von Filamenten (1) aufweist, wobei zumindest ein Filament (1) an seinem freien Ende (3) eine Verjüngung aufweist, **dadurch gekennzeichnet, dass** die Verjüngung in Form einer flachgedrückten Anschärfung (4) ausgebildet ist, so dass das Filament (1) im Bereich der Verjüngung bezüglich einer ersten Querachse eine größere Biegesteifigkeit als bezüglich einer dazu rechtwinkligen zweiten Querachse besitzt.

2. Zahnbürstenkopf nach dem vorhergehenden Anspruch, wobei die Anschärfung (4) keilförmig ausgebildet ist.

3. Zahnbürstenkopf nach einem der vorhergehenden Ansprüche, wobei das zumindest eine Filament (1) derart auf dem Borstenträger (2) ausgerichtet ist, dass bei bestimmungsgemäßem Anlegen des Bürstenkopfs auf eine Zahnreihe mit etwa tangentialer Ausrichtung der Zahnbürstenlängsachse zum Zahnbogen sich die längere Querschnittshauptachse der Anschärfung (4) etwa parallel zu den schlitzförmigen Zahnzwischenräumen erstreckt.

4. Zahnbürstenkopf nach einem der vorhergehenden Ansprüche, wobei das zumindest eine Filament (1) derart auf dem Borstenträger (2) ausgerichtet ist, dass bei bestimmungsgemäßem Anlegen des Bürstenkopfs auf eine Zahnreihe mit etwa tangentialer Ausrichtung der Zahnbürstenlängsachse zum Zahnbogen die höhere Biegesteifigkeit bezüglich Putzbewegungen parallel zu den Zahnzwischenräumen gegeben ist.

5. Zahnbürstenkopf nach einem der vorhergehenden Ansprüche, wobei die Anschärfung (4) von einer zur Filamentlängsachse spitzwinklig geneigten Schrägfläche (5) gebildet ist.

6. Zahnbürstenkopf nach einem der Ansprüche 1 bis 4, wobei die Anschärfung (4) von zwei gegenüberliegenden, jeweils spitzwinklig zur Filamentlängsachse geneigten Schrägflächen (5, 6) gebildet ist.

7. Zahnbürstenkopf nach einem der beiden vorhergehenden Ansprüche, wobei die Schrägfläche (5) oder die Schrägflächen (5, 6) eben ausgebildet ist bzw. sind.

8. Zahnbürstenkopf nach einem der Ansprüche 5 oder 6, wobei zumindest eine Schrägfläche (5, 6) eine Wölbung besitzt.

9. Zahnbürstenkopf nach dem vorhergehenden Anspruch, wobei die Wölbung einachsig ausgebildet ist.

10. Zahnbürstenkopf nach einem der beiden vorhergehenden Ansprüche, wobei die Wölbung konvex ausgebildet ist.

11. Zahnbürstenkopf nach einem der Ansprüche 7 bis 9, wobei die Wölbung konkav ausgebildet ist.

12. Zahnbürstenkopf nach einem der vorhergehenden Ansprüche, wobei die Anschärfung (4) an ihrem Rand zumindest zum freien Ende (3) des Filaments (1) hin eine Verrundung (12) aufweist.

13. Zahnbürstenkopf nach Anspruch 12, **dadurch gekennzeichnet**, wobei die Verrundung (12) der gesamten Außenkontur der Schrägflächen (5, 6) folgt.

14. Zahnbürstenkopf nach einem der vorhergehenden Ansprüche, wobei die Anschärfung (4) eine stumpfe Kopffläche (8) aufweist.

15. Zahnbürstenkopf nach dem vorhergehenden Anspruch, wobei die stumpfe Kopffläche (8) eine Dicke von etwa ¹/₅ bis ²/₅ des Filamentdurchmessers besitzt.

16. Zahnbürstenkopf nach einem der vorhergehenden Ansprüche, wobei die Anschärfung (4) einen Keilwinkel (7) von weniger als 40°, vorzugsweise weniger als 30°, aufweist.

17. Zahnbürstenkopf nach dem vorhergehenden Anspruch, wobei der Keilwinkel (7) zwischen 15° und 25° beträgt.

18. Zahnbürstenkopf nach einem der vorhergehenden Ansprüche, wobei das Filament (1) in seinem nicht angeschärften Bereich eine kreiszylindrische Kontur besitzt.

19. Zahnbürstenkopf nach einem der vorhergehenden Ansprüche, wobei die Anschärfung (4) sich über etwa ⅛ bis ⁴/₈, vorzugsweise etwa ⅜, der freien Länge (11) des Filaments (1) erstreckt.

20. Zahnbürstenkopf nach einem der vorhergehenden Ansprüche, wobei die Anschärfung (4) durch Schleifen erzeugbar ist.

21. Zahnbürstenkopf nach einem der vorhergehenden Ansprüche, wobei er als Handzahnbürstenkopf ausgebildet ist.

22. Zahnbürstenkopf nach einem der Ansprüche 1 bis 20, wobei er als Elektrozahnbürstenkopf ausgebildet ist und der Borstenträger (2) um eine Antriebsachse (18) parallel zur Zahnbürstenlängsachse rotatorisch oszillierend antreibbar ist.

23. Zahnbürstenkopf nach einem der beiden vorhergehenden Ansprüche, wobei das zumindest eine Filament (1) mit der längeren Querschnittshauptachse der Anschärfung (4) quer zur Zahnbürstenlängsachse ausgerichtet ist.

24. Zahnbürstenkopf nach einem der Ansprüche 1 bis 20, wobei er als Elektrozahnbürstenkopf ausgebildet ist und der Borstenträger (2) um eine Antriebsachse (18) quer zur Zahnbürstenlängsachse rotatorisch oszillierend antreibbar ist.

25. Zahnbürstenkopf nach dem vorhergehenden Anspruch, wobei das zumindest eine Filament (1) in einem oder zwei gegenüberliegenden Winkelsektoren (22, 23) angeordnet ist, die in einer rotatorischen Mittelstellung des Borstenträgers (2) die Zahnbürstenlängsachse enthalten und symmetrisch zu der Zahnbürstenlängsachse angeordnet sind, wobei das zumindest eine Filament 1 in der genannten rotatorischen Mittelstellung des Borstenträgers (2) mit seiner längeren Querschnittshauptachse quer zur Zahnbürstenlängsachse ausgerichtet ist.

26. Zahnbürstenkopf nach dem vorhergehenden Anspruch, wobei die Winkelsektoren (22, 23) einen Winkelbereich von weniger als 45°, vorzugsweise weniger als 30°, einschlie-βen.

27. Zahnbürstenkopf nach den vorhergehenden Ansprüchen 24 bis 26, wobei das zumindest eine Filament (1) in zwei gegenüberliegenden Winkelsektoren (24, 25) angeordnet ist, die auf einer Achse liegen, die in der rotatorischen Mittelstellung des Borstenträgers (2) rechtwinklig zur Zahnbürstenlängsachse steht, wobei das zumindest eine Filament (1) in der genannten rotatorischen Mittelstellung des Borstenträgers (2) mit seiner längeren Querschnittshauptachse quer zur Zahnbürstenlängsachse ausgerichtet ist.

28. Zahnbürstenkopf nach einem der vorhergehenden Ansprüche, wobei die Filamente (1) zu Borstenbüscheln (14, 20, 21, 26, 27) zusammengefasst auf dem Borstenträger (2) angeordnet sind, wobei in einem Borstenbüschel (14, 20, 21, 26, 27), das Filamente (1) mit flachgedrückten Anschärfungen (4) enthält, zumindest ¾ aller Filamente (1) mit Anschärfungen (4), vorzugsweise alle Filamente (1) in demselben Borstenbüschel (14, 20, 21, 26, 27) dieselbe Ausrichtung besitzen.

29. Zahnbürstenkopf nach einem der vorhergehenden Ansprüche, wobei die Anschärfung (4) derart ausgebildet ist, dass die Biegesteifigkeit des Filaments (1) bezüglich der ersten Querachse um zumindest 20 %, vorzugsweise mehr als 35 %, größer ist als die Biegesteifigkeit bezüglich der zweiten Querachse.

30. Zahnbürste mit einem Zahnbürstenkopf nach einem der vorhergehenden Ansprüche.

## Claims

1. A toothbrush head with a bristle support (2) upon which is arranged a bristle field (15) having a plurality of filaments (1), wherein at least one filament (1) is tapered at its free end (3), **characterized in that** the taper is designed in the form of a flat pressed sharpened segment (4), such that the bending stiffness of the filament (1) in the tapered region is greater relative to a first transverse axis than it is to a second transverse axis oriented perpendicularly thereto.

2. The toothbrush head according to the preceding claim, wherein the sharpened segment is wedge-shaped in design.

3. The toothbrush head according to any one of the preceding claims, wherein the at least one filament (1) is aligned on the bristle support (2) in such a way that when the toothbrush head is properly placed on a row of teeth with the longitudinal axis of the toothbrush being oriented approximately tangential to the dental arch, the longer major cross-sectional axis of the sharpened segment (4) extends approximately parallel to the slot-like interproximal spaces.

4. The toothbrush head according to any one of the preceding claims, wherein the at least one filament (1) is aligned on the bristle support (2) in such a way that when the toothbrush head is properly placed on a row of teeth with the longitudinal axis of the toothbrush being oriented approximately tangential to the dental arch, the bending stiffness, with respect to brushing motions, is greater parallel to the slot-shaped interproximal spaces.

5. The toothbrush head according to any one of the preceding claims, wherein the sharpened segment (4) is formed by a beveled surface (5) inclined at an acute angle relative to the longitudinal axis of the filament.

6. The toothbrush head according to any one of claims 1 to 4, wherein the sharpened segment(4) is formed by two oppositely disposed beveled surfaces (5, 6) each being inclined at an acute angle relative to the longitudinal axis of the filament.

7. The toothbrush head according to any one of the two preceding claims, wherein the beveled surface (5) is, or beveled surfaces (5, 6) are, planar in design.

8. The toothbrush head according to any one of claims 5 or 6, wherein at least one of the beveled surfaces (5, 6) has a curvature.

9. The toothbrush head according to the preceding claim, wherein the curvature is uniaxial.

10. The toothbrush head according to any one of the two preceding claims, wherein the curvature is convex in shape.

11. The toothbrush head according to any one of claims 7 to 9, wherein the curvature is concave in shape

12. The toothbrush head according to any one of the preceding claims, wherein the edge of the sharpened segment (4) has a rounded portion (12) at least towards the free end (3) of the filament (1).

13. The toothbrush head according to claim 12, wherein the rounded portion (12) follows the entire outer contour of the beveled surfaces (5, 6).

14. The toothbrush head according to any one of the preceding claims, wherein the sharpened segment (4) has a blunted top surface (8).

15. The toothbrush head according to the preceding claim, wherein the blunted top surface (8) has a thickness of approximately 1/5 to 2/5 of the diameter of the filament.

16. The toothbrush head according to any one of the preceding claims, wherein the sharpened segment (4) has a wedge angle (7) of less than 40°, preferably less than 30°.

17. The toothbrush head according to the preceding claim, wherein the wedge angle (7) is between 15° and 25°.

18. The toothbrush head according to any one of the preceding claims, wherein the non-tapered region of the filament (1) has a circular cylindrical contour.

19. The toothbrush head according to any one of the preceding claims, wherein the sharpened segment (4) extends across approximately 1/8 to 4/8, preferably about 3/8 of the free length (11) of the filament (1).

20. The toothbrush head according to any one of the preceding claims, wherein the sharpened segment (4) may be produced by grinding means.

21. The toothbrush head according to any one of the preceding claims, wherein the toothbrush head is designed as a manual toothbrush head.

22. The toothbrush head according to any one of claims 1 to 20, wherein the toothbrush head is designed as an electric toothbrush head and the bristle support (2) is drivable in a rotatory oscillating manner about a drive axis (18) parallel to the toothbrush longitudinal axis.

23. The toothbrush head according to any one of the two preceding claims, wherein the longer main cross-sectional axis of the sharpened segment (4) of the at least one filament (1) is aligned transversely to the toothbrush longitudinal axis.

24. The toothbrush head according to any of claims 1 to 20, wherein the toothbrush head is designed as an electric toothbrush head and the bristle support (2) is drivable in a rotatory oscillating manner about a drive axis (18) transversal to the toothbrush longitudinal axis.

25. The toothbrush head according to the preceding claim, wherein the at least one filament (1) is arranged in one or two oppositely disposed angular sectors (22, 23), which sectors include the toothbrush longitudinal axis in a rotatory middle position of the bristle support (2), and which are symmetrically arranged relative to the toothbrush longitudinal axis, wherein in the aforementioned rotatory middle position of the bristle support (2) the longer main cross-sectional axis of the at least one filament (1) is aligned transversely to the toothbrush longitudinal axis.

26. The toothbrush head according to the preceding claim, wherein the angular sectors (22, 23) have an angular range of less than 45°, preferably less than 30°.

27. The toothbrush head according to the preceding claims 24 to 26, wherein the at least one filament (1) is arranged in two oppositely disposed angular sectors (24, 25), which sectors are disposed along an axis oriented perpendicularly to the toothbrush longitudinal axis in the rotatory middle position of the bristle support (2), wherein in the aforementioned rotatory middle position of the bristle support (2) the longer major cross-sectional axis of the at least one filament 1 is aligned transversal to the toothbrush longitudinal axis.

28. The toothbrush head according to any one of the preceding claims, wherein the filaments (1) are consolidated to form bristle tufts (14, 20, 21, 26, 27) on the bristle support (2), whereby in a bristle tuft (14, 20, 21, 26, 27) containing filaments (1) with flat pressed sharpened segments (4), at least ¾ of all filaments (1) with sharpened segments (4), preferably all the filaments (1) in the same bristle tuft (14, 20, 21, 26, 27), are identically aligned.

29. The toothbrush head according to any one of the preceding claims, wherein the sharpened segment (4) is formed such that the bending stiffness of the filament (1) relative to the first transverse axis is at least 20%, preferably more than 35%, greater than the bending stiffness relative to the second transverse axis.

30. A toothbrush with the toothbrush head according to any one of the preceding claims.

## Revendications

1. Tête de brosse à dents comprenant un support de poils (2), sur lequel est disposé un champ de poils (15) qui comporte une multitude de filaments (1), au moins un filament (1) présentant un rétrécissement à son extrémité libre (3), **caractérisée en ce que** le rétrécissement est réalisé sous la forme d'un biseautage aplati (4), de sorte que le filament (1) possède, dans la zone du rétrécissement, une résistance en flexion plus importante par rapport à un premier axe transversal que par rapport à un deuxième axe transversal perpendiculaire à celui-ci.

2. Tête de brosse à dents selon la revendication précédente, dans laquelle le biseautage (4) est réalisé de façon cunéiforme.

3. Tête de brosse à dents selon l'une des revendications précédentes, dans laquelle le au moins un filament (1) est positionné de telle façon sur le support de poils (2) que, dans le cas d'une application conforme de la tête de brosse sur une rangée de dents avec une orientation sensiblement tangentielle de l'axe longitudinal de la brosse à dents par rapport à l'arcade dentaire, l'axe principal de section le plus long du biseautage (4) s'étend sensiblement parallèlement aux espaces inter-dentaires en forme de fentes.

4. Tête de brosse à dents selon l'une des revendications précédentes, dans laquelle le au moins un filament (1) est positionné de telle façon sur le support de poils (2) que, dans le cas d'une application conforme de la tête de brosse sur une rangée de dents avec une orientation sensiblement tangentielle de l'axe longitudinal de la brosse à dents par rapport à l'arcade dentaire, la plus grande résistance en flexion par rapport aux mouvements de nettoyage est obtenue parallèlement aux espaces inter-dentaires.

5. Tête de brosse à dents selon l'une des revendications précédentes, dans laquelle le biseautage (4) est formé par une face oblique (5) inclinée à angle aigu par rapport à l'axe longitudinal du filament.

6. Tête de brosse à dents selon l'une des revendications 1 à 4, dans laquelle le biseautage (4) est formé par deux faces obliques (5, 6) opposées, inclinées chacune à angle aigu par rapport à l'axe longitudinal du filament.

7. Tête de brosse à dents selon l'une des deux revendications précédentes, dans laquelle la face oblique (5) ou les faces obliques (5, 6) est ou sont de conception plane.

8. Tête de brosse à dents selon l'une des revendications 5 ou 6, dans laquelle au moins une face oblique (5, 6) présente une courbure.

9. Tête de brosse à dents selon la revendication précédente, dans laquelle la courbure est conçue de façon monoaxiale.

10. Tête de brosse à dents selon l'une des deux revendications précédentes, dans laquelle la courbure est conçue de manière convexe.

11. Tête de brosse à dents selon l'une des revendications 7 à 9, dans laquelle la courbure est conçue de manière concave.

12. Tête de brosse à dents selon l'une des revendications précédentes, dans laquelle le biseautage (4) présente sur son bord, au moins en direction de l'extrémité libre (3) du filament (1), un arrondi (12).

13. Tête de brosse à dents selon la revendication 12, dans laquelle l'arrondi (12) suit le contour extérieur global des faces obliques (5, 6).

14. Tête de brosse à dents selon l'une des revendications précédentes, dans laquelle le biseautage (4) présente une surface de tête tronquée (8).

15. Tête de brosse à dents selon la revendication précédente, dans laquelle la surface de tête tronquée (8) possède une épaisseur d'environ ¹/₅ à ²/₅ du diamètre du filament.

16. Tête de brosse à dents selon l'une des revendications précédentes, dans laquelle le biseautage (4) présente un angle de coin (7) de moins de 40°, de préférence de moins de 30°.

17. Tête de brosse à dents selon la revendication précédente, dans laquelle l'angle de coin (7) se situe entre 15° et 25°.

18. Tête de brosse à dents selon l'une des revendications précédentes, dans laquelle le filament (1) possède un contour cylindrique circulaire dans sa zone non biseautée.

19. Tête de brosse à dents selon l'une des revendications précédentes, dans laquelle le biseautage (4) s'étend sur environ ¹/₈ à ⁴/₈, de préférence environ ⅜, de la longueur libre (11) du filament (1).

20. Tête de brosse à dents selon l'une des revendications précédentes, dans laquelle le biseautage (4) peut être produit par aiguisage.

21. Tête de brosse à dents selon l'une des revendications précédentes, dans laquelle elle est conçue sous forme de tête de brosse à dents manuelle.

22. Tête de brosse à dents selon l'une des revendications 1 à 20, dans laquelle elle est conçue sous forme de tête de brosse à dents électrique et le support de poils (2) peut être entraîné de façon rotative et oscillante autour d'un axe d'entraînement (18), parallèlement à l'axe longitudinal de la brosse à dents.

23. Tête de brosse à dents selon l'une des deux revendications précédentes, dans laquelle le au moins un filament (1) est, avec l'axe principal de section le plus long du biseautage (4), orienté perpendiculairement à l'axe longitudinal de la brosse à dents.

24. Tête de brosse à dents selon l'une des revendications 1 à 20, dans laquelle elle est conçue sous forme de tête de brosse à dents électrique et le support de poils (2) peut être entraîné de façon rotative et oscillante autour d'un axe d'entraînement (18), perpendiculairement à l'axe longitudinal de la brosse à dents.

25. Tête de brosse à dents selon la revendication précédente, dans laquelle le au moins un filament (1) est disposé dans un ou deux secteurs angulaires opposés (22, 23) qui incluent l'axe longitudinal de la brosse à dents dans une position médiane rotative du support de poils (2) et sont disposés en symétrie par rapport à l'axe longitudinal de la brosse à dents, le au moins un filament (1) étant orienté, dans la position médiane rotative du support de poils (2) mentionnée, perpendiculairement à l'axe longitudinal de la brosse à dents avec son axe principal de section le plus long.

26. Tête de brosse à dents selon la revendication précédente, dans laquelle les secteurs angulaires (22, 23) délimitent une plage angulaire de moins de 45°, de préférence de moins de 30°.

27. Tête de brosse à dents selon les revendications précédentes 24 à 26, dans laquelle le au moins un filament (1) est disposé dans deux secteurs angulaires opposés (24, 25) qui se trouvent sur un axe qui, dans la position médiane rotative du support de poils (2), est perpendiculaire à l'axe longitudinal de la brosse à dents, le au moins un filament (1) étant orienté, dans la position médiane rotative du support de poils (2) mentionnée, perpendiculairement à l'axe longitudinal de la brosse à dents avec son axe principal de section le plus long.

28. Tête de brosse à dents selon l'une des revendications précédentes, dans laquelle les filaments (1) sont disposés sur le support de poils (2) en étant regroupés en touffes de poils (14, 20, 21, 26, 27), au moins ¾ de tous les filaments (1) dotés de biseautages (4), de préférence tous les filaments (1) de la même touffe de poils (14, 20, 21, 26, 27), possédant la même orientation dans une touffe de poils (14, 20, 21, 26, 27) qui contient des filaments (1) à biseautages aplatis (4).

29. Tête de brosse à dents selon l'une des revendications précédentes, dans laquelle le biseautage (4) est conçu de façon telle que la résistance en flexion du filament (1) par rapport au premier axe transversal est supérieure d'au moins 20 %, de préférence de plus de 35 %, à la résistance en flexion par rapport au second axe transversal.

30. Brosse à dents présentant une tête de brosse à dents selon l'une des revendications précédentes.
